# EUROPÄISCHE PATENTSCHRIFT

(11) **EP 0 595 093 B1**
(45) Veröffentlichungstag und Bekanntmachung des Hinweises auf die Patenterteilung: **20.06.2001**
(21) Anmeldenummer: 93116290.3
(22) Anmeldetag: 08.10.1993
(51) Int. Cl.: A61G 3/02

(54) **Vorrichtung zum Arretieren bzw. Fixieren eines Behindertenliftes**
Device for locking or fixing an invalid lift
Dispositif pour arrêter ou fixer un élévateur pour handicapé

(30) Priorität: 28.10.1992 DE 4236335
(43) Veröffentlichungstag der Anmeldung: 04.05.1994
(73) Patentinhaber: MAN Nutzfahrzeuge Aktiengesellschaft, 80976 München (DE)
(72) Erfinder: Santl, Johann, D-81243 München (DE); Feige, Achim, D-81247 München (DE)

(56) Entgegenhaltungen:
- WO-A-92/07731
- FR-A- 568 610
- US-A- 3 295 878
- US-A- 3 524 334
- PATENT ABSTRACTS OF JAPAN vol. 015, no. 463 (M-1183)25. November 1991 & JP-A-03 197 243 (FUJI HEAVY IND LTD)

## Beschreibung

Die Erfindung bezieht sich auf einen Omnibus mit einem Behindertenlift, gemäß dem Oberbegriff des Anspruches 1.

Es werden in zunehmendem Maße Behindertenlifte in Omnibusse eingebaut. Im Zuge dieses Trends werden an diese Lifte auch immer höhere Anforderungen gestellt.

Aus der WO-A-9 207 731 ist ein Behindertenlift in einem Eisenbahnwaggon bekannt, dessen Liftplattform vertikal bewegbar und in der Fußbodenebene des Eisenbahnwaggons mittels einer Verriegelungseinrichtung verriegelbar ist. Diese Verriegelungseinrichtung weist einen an der Liftplattform angeordneten Zylinder auf, der mittels seiner ausfahrenden Kolbenstange eine an der Innenseite der Liftplattform vorgesehene und an dieser über eine Scharnierleiste befestigte Barriere aus der Horizontalebene der Liftplattform in die Vertikalebene klappen kann, um einen auf der Liftplattform befindlichen Rollstuhl vor einem Zurückrollen in das Waggoninnere zu bewahren. Des weiteren wird durch das Ausfahren der Kolbenstange und dem damit verbundenen Herausklappen der Barriere in die Vertikalebene ein zusätzlich an dieser gelenkig angebundenes Verbindungsglied in Richtung des Waggoninneren bewegt, wodurch ein endseitig des Verbindungsgliedes gelenkig angebundenes und zusätzlich drehbar an der Liftplattform gelagertes Klinkenglied mit einem Sperrfinger aus einer im Seitenbereich des Treppenhauses des Eisenbahnwaggons untergebrachten Tasche entriegelungswirksam herausfährt. Damit ist die Liftplattform in der Fußbodenebene des Eisenbahnwaggons entriegelt. Zur Verriegelung der Liftplattform wird die Kolbenstange des Zylinders zurückgefahren, wodurch die Barriere in die Horizontalebene geklappt und somit das Verbindungsglied in Richtung des Wagenäußeren bewegt wird. Durch diese Bewegung fährt der Sperrfinger verriegelungswirksam in die im Seitenbereich des Eisenbahnwaggons vorgesehene Tasche ein.

Da die Verriegelung der Liftplattform einerseits an die gleichzeitige Betätigung einer Barriere geknüpft ist und andererseits nacheinander mehrere Gelenke durch die ausfahrbare Kolbenstange des Zylinders beansprucht werden, um den Sperrfinger des Klinkengliedes verriegelungswirksam in die Tasche zu bewegen und dort zu halten, kann diese bekannte Verriegelungseinrichtung aufgrund ihres relativ komplizierten Aufbaues eine erhöhte Störanfälligkeit aufweisen. Des weiteren ist die Lagerung des Klinkengliedes entsprechend groß und aufwendig zu dimensionieren, um die Hauptlast der Liftplattform übernehmen zu können. Die Positionierung des Zylinders und des Verbindungsgliedes erfordern zudem einen vergleichsweise großen Einbauraum, der in einem Omnibus mit begrenzter Bodenfreiheit nicht gegeben ist.

Der Erfindung liegt die Aufgabe zugrunde, in einem Omnibus für dessen Behindertenlift eine Verriegelungseinrichtung mit hohem Sicherheitsstandard bereitzustellen.

Diese Aufgabe wird erfindungsgemäß durch die kennzeichnenden Merkmale des Anspruches 1 gelöst.

Solcherart ist die obere Endstellung des Rahmens des Behindertenliftes in der Fußbodenebene des Fahrzeuges nicht durch die verriegelnde Endstellung eines hydraulisch, elektrisch oder pneumatisch bewegten Verriegelungselementes festgelegt. Vielmehr wird die den Rahmen des Behindertenliftes verriegelnde Endstellung des Verriegelungselementes durch die erfindungsgemäße mechanische Verriegelungseinrichtung redundant gesichert, so dass auch bei Ausfall des Stromes oder des Fluids, oder durch Verwindung der Liftplattform oder des Fahrzeugbodenrahmens durch Erschütterung beim Befahren schlechter Straßen, kein Absinken des Behindertenliftes möglich ist. Das zur Arretierung des Behindertenliftes vorgesehene Verriegelungselement ist über eine an einem Kolben eines Druckzylinders angreifende Druckfeder in Verriegelungsrichtung kraftbeaufschlagt in ein am Rahmen des Behindertenliftes angeordnetes Aufnahmeelement verriegelungswirksam einfahrbar. Somit ist unabhängig von dem Funktionieren eines Druckluft- oder Hydraulikgebers die Verriegelungswirkung allein durch die mechanische Druckfeder gegeben. Durch deren Störungsempfindlichkeit ist ein Absinken des Liftrahmenniveaus vom Fußbodenniveau des Omnibusses wirksam unterbunden. Die Entriegelung zwischen Fahrzeugrahmen und Liftrahmen erfolgt dann durch Beaufschlagung der der Druckfeder entgegengesetzten Kolbenfläche des Druckzylinders mit Druckluft. Die in Entriegelungsrichtung erfolgende Zufuhr von Druckluft in den Druckzylinder kann im Notfall von einer Fremddruckluftquelle aus durchgeführt werden.

In sinnvoller Weise ist das Verriegelungselement als festes Endstück der Kolbenstange des Kolbens des Druckzylinders ausgeführt, wobei das Ende des Verriegelungselementes komplementär zu dem kegeligen, kugeligen oder keilförmigen Aufnahmeelement im Liftrahmen ausgebildet ist.

Um keine Scherkräfte auf die Kolbenstange und den Kolben des Druckzylinders zu bekommen, ist ein zylindrisch ausgebildeter Teil des mit der Kolbenstange verbundenen Verriegelungselementes in einer im Fahrzeugrahmen befestigten Lagerbuchse geführt und abgestützt, bzw. der Druckzylinder mit einem Zentrieransatz in der Lagerbuchse geführt.

Die Erfindung ist in einem Ausführungsbeispiel dargestellt und beschrieben.

Es zeigen:
- Fig. 1: eine Verriegelungseinrichtung für einen Behindertenlift in einem Omnibus,
- Fig. 2: eine leicht modifizierte Ausführung der Verriegelungseinrichtung.

Die Fig. 1 und 2 zeigen einen Rahmen eines Behindertenliftes in einem Omnibus mit einem im Rahmen 1 angeordneten Aufnahmeelement 3, das eine kegelige oder kugelförmige Aufnahmebohrung 17 aufweist. In einem Fahrzeugrahmen 2 ist eine Lagerbuchse 5 angeordnet, in der ein zylindrisches Verriegelungselement 4 längsverschieblich gelagert ist. Das Verriegelungselement 4 ist an seinem freien Ende 18 komplementär zu der Aufnahmebohrung 17 des Aufnahmeelementes 3 ausgebildet. Das Verriegelungselement 4 ist Endstück einer mit dem Kolben 15 eines Druckzylinders 7 verbundenen Kolbenstange 16. Der Kolben 15 ist in dem Druckzylinder 7 angeordnet, wobei auf der der Kolbenstange 16 entgegengesetzten Seite eine Druckfeder 8 eingebaut ist, die das arretierende Einfahren des Verriegelungselementes 4 in das Aufnahmeelement 3 des Rahmens 1 des Behindertenliftes bewirkt. Der Druckzylinder 7 ist an einer Halterung 6 des Fahrzeugrahmens 2 befestigt. Soll die Verriegelung zwischen Rahmen 1 und Fahrzeugrahmen 2 gelöst werden, so wird der Kolben 15 des Druckzylinders 7 über eine Leitung 14, in der ein 3/2-Wege-Ventil 13 eingebaut ist, beaufschlagt. Bei Betätigung des Behindertenliftes wird unter Einhaltung einer bestimmten Vorlaufzeit über das 3/2-Wege-Magnetventil 13 Druckluft in den Druckzylinder 7 geleitet, dabei wird die Druckfeder 8 zusammengedrückt und der Behindertenlift somit pneumatisch entriegelt. Um die Betätigungsgeschwindigkeit regulieren bzw. dämpfen zu können, kann in die Leitung 14 eine Drossel 10 oder ein einstellbares Drosselventil 12 montiert werden, wobei mit dem Drosselventil 12 die Ver- und Entriegelung, oder nur jeweils die eine oder die andere Betätigungsrichtung gedämpft werden kann. Es ist weiterhin eine Entlüftungsleitung 9 vorgesehen, die den Sekundärraum des Druckzylinders 7 entlastet. In einer besonders vorteilhaften Ausführungsform ist der Druckzylinder 7 in der Lagerbuchse 5 zentriert und abgestützt. Über ein Füllventil 11 kann von einer Fremddruckluftquelle, bei Ausfall der Fahrzeugdruckluftanlage, eine Notloslösung des Verriegelungselementes 4 erfolgen (Fig. 2).

## Patentansprüche

1. Omnibus mit einem Behindertenlift, dessen Rahmen (1) mittels einer Verriegelungseinrichtung in einer angehobenen, oberen Position in Höhe der Fußbodenebene des Fahrzeuges mit einem Fahrzeugrahmen (2) arretierbar und nach Aufhebung der Verriegelung in eine abgesenkte Position überführbar ist, wobei die Verriegelungseinrichtung ein Verriegelungselement (4) aufweist, welches mittels eines kraftbeaufschlagten Kolbens (15) eines Druckzylinders (7) in ein Aufnahmeelement (3) ein- und ausfahrbar ist, dadurch gekennzeichnet, dass der Kolben (15) über eine Kolbenstange (16) fest mit dem Verriegelungselement (4) verbunden ist, und dass das Aufnahmeelement (3) am Rahmen (1) des Behindertenliftes und der Druckzylinder (7) am Fahrzeugrahmen (2) angeordnet ist.

2. Omnibus nach Anspruch 1, dadurch gekennzeichnet, dass das an der Kolbenstange (16) befestigte Verriegelungselement (4)
a) über eine am Kolben (15) angreifende Druckfeder (8) in Verriegelungsrichtung kraftbeaufschlagt und
b) in Entriegelungsrichtung durch Zufuhr von im Druckzylinder (7) entgegenwirkende Druckluft betätigbar ist.

3. Omnibus nach einem der Ansprüche 1 und 2, dadurch gekennzeichnet, dass das am Rahmen (1) des Behindertenliftes angeordnete Aufnahmeelement (3) eine kegelige, kugelige oder keilförmige Aufnahmebohrung (17) aufweist, und dass ein Endstück (18) des Verriegelungselementes (4) zu dieser Aufnahmebohrung (17) komplementär ausgebildet ist.

4. Omnibus nach Anspruch 3, dadurch gekennzeichnet, dass das Verriegelungselement (4) einen seinem Endstück (18) vorgeordneten, zylindrischen Abschnitt aufweist, mittels diesem das Verriegelungselement (4) in einer am Fahrzeugrahmen (2) angebrachten Lagerbuchse (5) geführt und abgestützt ist.

5. Omnibus nach einem oder mehreren der Ansprüche 1 bis 4, dadurch gekennzeichnet, dass der Druckzylinder (7) an einer Halterung (6) des Fahrzeugrahmens (2) angeordnet ist, oder dass der Druckzylinder (7) in der Lagerbuchse (5) zentriert und abgestützt ist.

6. Omnibus nach einem oder mehreren der Ansprüche 1 bis 5, dadurch gekennzeichnet, dass in einer den Druckzylinder (7) mit Druckluft versorgenden Druckluftleitung (14) ein 3/2-Wege-Ventil (13) und eine Drossel (10) oder ein einstellbares Drosselventil (12) integriert ist.

7. Omnibus nach einem oder mehreren der Ansprüche 1 bis 6, dadurch gekennzeichnet, dass an dem federseitigen Raum des Druckzylinders (7) eine Entlüftungsleitung (9) angeschlossen ist.

8. Omnibus nach einem oder mehreren der Ansprüche 1 bis 7, dadurch gekennzeichnet, dass an dem druckluftseitigen Raum des Druckzylindes (7) ein mit einer Fremddruckluftquelle verbundenes Füllventil (11) angeschlossen ist, über dieses der Kolben (15) in Entriegelungsrichtung durch Beaufschlagung mit Druckluft betätigbar ist.

## Claims

1. A bus with an invalid lift, the frame (1) of which is arrestable by means of a locking device in a raised, upper position at the height of the floor level of the vehicle with a' vehicle frame (2) and, after release of the lock, is transferable to a lowered position, the locking device having a locking member (4) which is driveable into and out of a receiving member (3) by means of a force-actuated piston (15) of a compression cylinder (7) characterised in that the piston (15) is rigidly connected to the locking member (4) by a piston rod and that the receiving member (3) is arranged on the frame (1) of the invalid lift and the compression cylinder (7) on the vehicle frame (2).

2. A bus according to Claim 1, characterised in that the locking member (4) attached to the piston rod (16) can be operated
a) by force actuation in the locking direction via a compression spring (8) engaging with the piston (15) and
b) in the unlocking direction by the introduction of counteracting compressed air into the compression cylinder (7).

3. A bus according to one of Claims 1 and 2, characterised in that the receiving member (3) arranged on the frame (1) of the invalid lift has a conical, spherical or wedge-shaped receiver bore (17) and that an end piece (18) of the locking member (4) is of a shape complementary to this receiver bore (17).

4. A bus according to Claim 3, characterised in that the locking member (4) has a cylindrical section arranged upstream of its end piece (18), by means of which the locking member (4) is guided and supported in a bush bearing (5) mounted on the vehicle frame (2).

5. A bus according to one or more of Claims 1 to 4, characterised m that the compression cylinder (7) is arranged on a holding device (6) of the vehicle frame (2) or that the compression cylinder (7) is centred and supported in the bearing bush (5).

6. A bus according to one or more of Claims 1 to 5, characterised in that a 3/2-way valve (13) and a throttle (10) or an adjustable regulating valve (12) is integrated into a compressed-air line (14) supplying the compression cylinder (7) with compressed air.

7. A bus according to one or more of Claims 1 to 6, characterised in that a vent line (9) is attached to the space on the spring side of the compression cylinder (7).

8. A bus according to one or more of Claims 1 to 7, characterised in that a fill-up valve (11) connected to an external compressed-air source is attached to the space on the compressed-air side of the compression cylinder (7), the piston (15) being operable in the unlocking direction via this fill-up valve (11) by compressed-air actuation.

## Revendications

1. Autobus équipé d'un élévateur pour handicapé, dont le cadre (1) peut, au moyen d'un dispositif de verrouillage, être arrêté dans une position supérieure, au niveau du plancher du véhicule ayant un châssis (2) et, après levée du verrouillage, être descendu à une position abaissée, le dispositif de verrouillage comportant un élément de verrouillage (4) qui, au moyen d'un piston (15) actionné par force d'un vérin de pression (7), peut être engagé dans un élément récepteur (3) ou en être dégagé,
caractérisé en ce que
le piston (15) est rendu solidaire de l'élément de verrouillage (4) par une tige de piston (16), et l'élément récepteur (3) est monté dans le cadre (1) de l'élévateur pour handicapé tandis que le vérin de pression (7) est monté dans le châssis (2) du véhicule.

2. Autobus selon la revendication 1,
caractérisé en ce que
l'élément de verrouillage (4) fixé à la tige de piston (16),
a) est soumis à l'action d'un ressort de poussée (8) agissant sur le piston (15) dans le sens de verrouillage, et
b) peut être actionné dans le sens de déverrouillage, par envoi d'air comprimé, agissant en opposition, dans le vérin de pression (7).

3. Autobus selon la revendication 1 ou 2,
caractérisé en ce que
l'élément récepteur (3) monté dans le cadre (1) de l'élévateur pour handicapé présente un alésage de réception (17) en forme de cône, de sphère ou de coin, une extrémité (18) de l'élément de verrouillage (4) ayant une forme complémentaire de celle de l'alésage de réception (17).

4. Autobus selon la revendication 3,
caractérisé en ce que
l'élément de verrouillage (4) présente en amont de son extrémité (18) une partie cylindrique par laquelle l'élément de verrouillage (4) est guidé et en appui dans une douille-palier (5) montée dans le châssis (2) du véhicule.

5. Autobus selon une ou plusieurs des revendications 1 à 4,
caractérisé en ce que
le vérin de pression (7) est monté dans un support (6) du châssis (2) du véhicule, ou ce vérin (7) est centré et en appui dans la douille-palier (5).

6. Autobus selon une ou plusieurs des revendications 1 à 5,
caractérisé en ce que
dans une conduite d'air comprimé (14) alimentant le vérin de pression (7) est montée une vanne 3/2 voies (13) ainsi qu'un étranglement (10) ou une soupape d'étranglement (12) réglable.

7. Autobus selon une ou plusieurs des revendications 1 à 6,
caractérisé en ce qu'
une conduite de dégazage (9) est raccordée à la chambre du vérin de pression (7) située du côté du ressort.

8. Autobus selon une ou plusieurs des revendications 1 à 7,
caractérisé en ce qu'
à la chambre, située du côté de l'air comprimé, du vérin de pression (7) est raccordée une vanne de remplissage (11) reliée à une source extérieure d'air comprimé permettant de faire agir de l'air comprimé sur le piston (15), dans le sens de déverrouillage
